# EUROPÄISCHE PATENTSCHRIFT

(11) **EP 0 789 129 B1**
(45) Veröffentlichungstag und Bekanntmachung des Hinweises auf die Patenterteilung: **13.11.2002**
(21) Anmeldenummer: 96113139.8
(22) Anmeldetag: 16.08.1996
(51) Int. Cl.: E21B 4/14

(54) **Selbstgetriebenes Rammbohrgerät**
Self-propelled boring ram
Mouton de forage autopropulsé

(30) Priorität: 23.08.1995 DE 19530972
(43) Veröffentlichungstag der Anmeldung: 13.08.1997
(73) Patentinhaber: Tracto-Technick GmbH, 57368 Lennestadt (DE)
(72) Erfinder: Balve, Gerhard, 57368 Lennestadt (DE); Püttmann, Franz-Josef, 57368 Lennestadt (DE); Hesse, Alfons, 57368 Lennestadt (DE)
(74) Vertreter: König, Reimar, Dr.-Ing.

(56) Entgegenhaltungen:
- EP-A- 0 484 839
- US-A- 3 744 576
- US-A- 4 295 533
- US-A- 4 683 960

## Beschreibung

Zum Herstellen von Bohrungen im Erdreich oder zum zerstörenden Ersetzen erdverlegter Rohrleitungen kommen Rammbohrgeräte mit einem im Gerät angeordneten hin- und herbeweglichen Schlagkolben zur Verwendung.

Rammbohrgeräte dieser Art haben sich zum grabenlosen Verlegen von Leitungen im Erdreich oder beim zerstörenden Ersetzen erdverlegter Rohrleitungen außerordentlich bewährt; sie bedürfen einer Umsteuerung, um beispielsweise Blindbohrungen herstellen zu können oder ein durch ein unüberwindbares Bodenhindernis aufgehaltenes Gerät nicht ausgraben zu müssen, sondern im Rückwärtsbetrieb aus der von ihm bereits geschaffenen Erdbohrung herausbewegen zu können.

Für die Umsteuerung sind zahlreiche Systeme bekannt, die sämtlich darauf beruhen, die Schlagenergie des im Gerätegehäuse axial beweglichen Schlagkolbens nicht in Vortriebsrichtung in das Gerätegehäuse einzuleiten, sondern in der Gegenrichtung mit Hilfe eines rückwärtigen Gehäuseanschlags für den Schlagkolben. Dies geschieht auf einfache Weise dadurch, daß durch Verstellen eines Steuerschiebers im Gerätegehäuse diejenigen Steuerkanten axial verlegt werden, die den Zeitpunkt des Entlüftens des vor dem Schlagkolben im Bereich der Gerätespitze befindlichen Arbeitsraumes bestimmen. Die betreffenden Steuerkanten werden dabei entgegen der Vortriebsrichtung verlegt, so daß der Arbeitsraum zu einem späteren Zeitpunkt entlüftet wird und demgemäß der Schlagkolben mit seiner rückwärtigen Stirnfläche auf einen gehäusefesten Anschlag trifft.

Ausbildung und Betriebsweise des Steuerschiebers sind in der Praxis außerordentlich unterschiedlich. So beschreibt die europäische Patentschrift 0 484 839 beispielsweise ein Rammbohrgerät mit einem in einen hinteren Arbeitsraum des Schlagkolbens ragenden gehäusefesten Stufenrohr, auf dem eine Steuerhülse axial verstellbar gelagert ist. Zwischen der Steuerhülse und der Gehäusewandung ist der Schlagkolben mit seinem den hinteren Arbeitsraum umgebenden Mantel axial geführt.

Im Inneren der Steuerhülse befindet sich zwischen einem Anschlag des Stufenrohrs für die Zufuhr der Arbeitsluft einerseits und einem Kragen der Steuerhülse andererseits eine Rückstellfeder, die im Zusammenwirken mit über einen achsparallelen Kanal zugeführter Steuerluft die Steuerhülse entgegen dem Druck der Arbeitsluft im Arbeitsraum des Schlagkolbens in ihrer Vorlaufstellung hält.

Wird das Innere der Steuerhülse entlüftet, dann übersteigt die aus der Arbeitsluft im Arbeitsraum des Schlagkolbens resultierende Kraft die ihr entgegengerichtete Federkraft mit der Folge, daß die Arbeitsluft die Steuerhülse unter Zusammendrücken der Feder in ihre rückwärtige bzw. Rücklaufstellung bewegt, aus der sie mit Hilfe der Steuerluft und der Rückstellfeder wieder in ihre Vorlaufstellung zurückgebracht werden kann.

Als nachteilig erweist sich bei dieser Umsteuerung die Tatsache, daß der Schlagkolben unmittelbar auf der Steuerhülse geführt ist und daß sich die Rückstellfeder im Inneren der Steuerhülse befindet, deren geringster Durchmesser daher von dem Durchmesser der Rückstellfeder bestimmt wird. Das setzt dem Außendurchmesser des Rammbohrgeräts eine entsprechende untere Grenze. Ein weiteres Problem ergibt sich, wenn die Feder in der Rücklaufposition bricht, was bei der starken dynamischen Belastung und dem geringen Platz leicht der Fall sein kann, ist ein Umsteuern über die Druckluft in die Vorlaufposition nicht mehr möglich. Bricht die Feder andererseits in der Vorlaufposition, schaltet sich der Vorlauf automatisch in den Rücklauf um, ohne daß sich dies von außen verhindern läßt.

Die axial bewegliche Steuerbüchse hat zudem ständigen Gleitkontakt mit der Innenwandung des Kolbens. Bei erhöhter Reibung, wie sie durch Verschmutzung oder bei nicht optimaler Schmierung auftritt, kann sich die Steuerbüchse hin und her bewegen, da die geringen Umsteuerkräfte nicht ausreichen die Büchse axial zu fixieren. Das gleiche Problem tritt auf, wenn sich ein selbstgetriebenes Rammbohrgerät beim Durchlaufen unterschiedlicher Bodenschichten im Erdreich verspannt bzw. verbiegt.

Schließlich besteht der Steuerkanal aus zwei konzentrischen Rohren, wodurch radial mehr Platz notwendig ist, als wenn die Steuerluft durch eine oder mehrere radiale Bohrungen zugeführt wird. Besonders bei kleineren Geräten ist dies ein großer Nachteil, da kaum Platz für Abluft und Zuluftkanäle vorhanden ist.

Des weiteren ist aus der US-Patentschrift 4 683 960 ein Rammbohrgerät mit einem in einem Gehäuse axial beweglichen, von Vorlauf auf Rücklauf umsteuerbaren Schlagkolben mit einem radiale Steueröffnungen aufweisenden Arbeitsraum und einem in den Arbeitsraum eintauchenden gehäusefesten Führungsrohr mit mindestens einer radialen Steueröffnung bekannt, bei dem im Ringraum des gehäusefesten, im vorderen Teil aus zwei konzentrischen Rohren bestehenden Anschlußstück in Gestalt eines Führungsrohrs eine verschiebbare Steuerbüchse bzw. eine zylindrische Hülse angeordnet ist. Diese Hülse ist zwar auf einem Innenrohr geführt, jedoch von einem ringförmigen Kanal umgeben, über den in der Rücklaufstellung radiale Steueröffnungen im Innen- und im Außenrohr des Führungsrohrs miteinander kommunizieren.

Der Erfindung liegt das Problem zugrunde, insbesondere die Nachteile zu vermieden, die sich daraus ergeben, daß die Steuerhülse und der Mantel des Schtagkolbenarbeitsraums in direkter Berührung miteinander stehen.

Zur Lösung dieser Aufgabe schlägt die Erfindung ein Rammbohrgerät vor, mit einem in einem Gehäuse axial beweglichen, von Vorlauf auf Rücklauf umsteuerbaren Schlagkolben mit einem radiale Steueröffnungen aufweisenden Arbeitsraum und einem in den Arbeitsraum eintauchenden gehäusefesten Führungsrohr geführten Steuerbüchse. Der Ringraum und die Steuerbüchse können mit korrespondierenden Anschlägen versehen sein, die mindestens eine der beiden Arbeitsstellungen der Steuerbüchse bestimmen.

Das Innenrohr, das Außenrohr und die Steuerbüchse können mit bei Vorlauf oder Rücklauf gruppenweise miteinander korrespondierenden radialen Steueröffnungen versehen sein.

Um die Steuerhülse in die eine ihrer beiden Arbeitsstellungen zu bewegen bzw. dort zu halten, kann die Steuerbüchse unter dem Einfluß einer Druckfeder stehen und/oder in den Ringraum vor der Steuerbüchse eine Steuerluftleitung in Gestalt eines Steuerluftkanals münden. Sind die Wirkungsrichtungen der Druckfeder und der Steuerluft einander entgegengesetzt, dann läßt sich die Steuerbüchse mit Hilfe der Steuerluft entgegen der Druckfeder verstellen, die dann als Rückstellfeder für die Steuerbüchse arbeitet, wenn keine Steuerluft mehr wirksam ist.

Die Steuerluft und die Feder können jedoch auch dieselbe Wirkungsrichtung besitzen. In diesem Falle mündet der Steuerluftkanal in eine Druckkammer der Steuerbüchse und geschieht das Verstellen der Steuerbüchse mit Hilfe der Steuerluft und der Druckfeder einerseits sowie mit Hilfe der in eine andere Druckkammer der Steuerhülse eintretenden Arbeitsluft.

Verläuft die Steuerluftleitung durch das Führungsrohr 8, dann ist im Falle eines Lecks in der Steuerluftleitung die Arbeitsluft bzw. Druckluft für den Schlagkolben anstelle der Steuerluft wirksam. Wenn sich die Steuerbüchse unter dem Einfluß der Steuerluft in ihrer Rücklaufstellung befindet, dann hält die Arbeitsluft die Steuerbüchse im Falle eines Lecks in dieser Stellung. Ist die Steuerluftleitung druckfrei und befindet sich die Steuerbüchse in ihrer Vorlaufstellung, dann drückt die Arbeitsluft die Steuerbüchse im Falle eines Lecks automatisch in ihre Rücklaufstellung und bewegt sich das Gerät aus dem Erdreich.

Die Erfindung wird nachfolgend anhand von in der Zeichnung dargestellten Ausführungsbeispielen des näheren erläutert. In der Zeichnung zeigen
- Fig. 1: eine Umsteuerung, bei der die Wirkungsrichtungen der Steuerluft und der Druckfeder in die gleiche Richtung gehen und sich die Steuerbüchse in ihrer Vorlaufstellung befindet,
- Fig. 2: eine vergrößerte Darstellung des rückwärtigen Teils des Rammbohrgeräts ähnlich Fig. 1 mit dem vorderen Teil des Führungsrohrs und der Steuerbüchse in ihrer Vorlaufstellung,
- Fig. 3: eine der Fig. 2 entsprechende Darstellung, jedoch mit der Steuerbüchse in ihrer Rücklaufstellung,
- Fig. 4: eine erfindungsgemäße Umsteuerung mit einer einerseits mittels Steuerdruckluft und andererseits von Betriebsdruckluft beaufschlagten Steuerbüchse in ihrer Vorlaufstellung und
- Fig. 5: eine der Fig. 4 entsprechende Darstellung, jedoch mit der Steuerbüchse in ihrer Rücklaufstellung,
- Fig. 6: eine Umsteuerung, die sich im Falle eines Steuerluftausfalls immer in der dargestellten Rücklaufstellung befindet und
- Fig. 7: die Umsteuerung der Fig. 6 in der Vorlaufstellung.

Das Rammbohrgerät besteht aus einem zylindrischen Gehäuse 1 mit einer Schlagspitze 2 und einem mit radialen Steueröffnungen 3 versehenen Schlagkolben 4, in dessen rückwärtigem Teil sich ein hinterer Arbeitsraum 5 befindet. In den rückwärtigen Teil des Gehäuses 1 ist ein Anschlagring 6 mit achsparallelen Entlüftungsöffnungen 7 eingebaut.

Den Anschlagring 6 durchragt ein Führungsrohr 8, das einerseits mit einem nicht dargestellten Arbeits- bzw. Druckluftschlauch verbunden ist und andererseits mit seinem vorderen Ende in den Arbeitsraum 5 des Schlagkolbens 4 eintaucht. Das Führungsrohr 8 besteht aus einem Innenrohr 9 und einem kürzeren Außenrohr 10, zwischen denen sich ein Ringraum 11 mit einer in den Arbeitsraum 5 mündenden Bohrung 12, beispielsweise eine Stirnbohrung befindet. Das Innenrohr 9 besitzt eine oder mehrere radiale Steueröffnungen 13 und das Außenrohr radiale Steueröffnungen 14. In dem Ringraum 11 ist eine axial verstellbare Steuerbüchse 15 geführt, zwischen der und einem Anschlag am Innenrohr 9 sich eine Druckfeder 16 erstreckt.

Die Steuerbüchse 15 besitzt radiale Steueröffnungen 17 sowie eine vordere, über die Steueröffnung 13 mit dem druckluftführenden Innenrohr 9 in Verbindung stehende Druckkammer 18 und eine Druckkammer 19, die über eine Steuerluftleitung in Gestalt eines Steuerluftkanals 20 in der Innenrohrwandung und ein nicht dargestelltes Ventil mit einer Steuerluftquelle verbunden ist. Des weiteren besitzt die Steuerbüchse eine Anschlagkante 21 und einen innenliegenden Anschlagkragen 22, während das Innenrohr 9 mit einem Anschlagbund 23 versehen ist. Das Außenrohr ist des weiteren mit einer äußeren Eindrehung 24 versehen.

In der Vorlaufstellung (Fig. 2) strömt die über einen Schlauch zugeführte Druckluft durch das Innenrohr 9 in den hinteren Arbeitsraum 5 des Schlagkolbens 4 und gelangt über dessen Steueröffnungen 3 in den zwischen der Schlagspitze und dem Schlagkolben befindlichen vorderen Arbeitsraum mit Folge, daß der Schlagkolben nach rückwärts bzw. in -Richtung auf den Anschlagring 6 verschoben wird, bis seine Steueröffnungen 3 die Anschlagkante 21 überfahren und demgemäß der vordere Arbeitsraum schlagartig entlüftet wird und sich die Bewegungsrichtung des Schlagkolbens 4 unter dem Einfluß der durch das Führungsrohr 8 in den Arbeitsraum 5 einströmenden Druckluft umkehrt, um schließlich seine Energie beim Auftreffen auf die Schlagspitze 2 abzugeben. Dieses Spiel wiederholt sich so lange, wie die Steuerbüchse 15 unter dem Einfluß der Druckfeder 16 und der über den Kanal 20 in ihre hintere Druckkammer 19 zugeführten Steuerluft in ihrer Vorlaufstellung (Fig. 2) verbleibt.

Um die Bewegungsrichtung des Rammbohrgeräts umzukehren, wird die hintere Druckkammer 19 der Steuerbüchse 15 entlüftet und bewegt die über die Bohrung 12 vor der Steuerbüchse und die in der vorderen Druckkammer 18 und im Arbeitsraum 5 anstehende Druckluft die Steuerbüchse 15 gegen die Kraft der Druckfeder 16 in die Rücklaufstellung (Fig. 3). In dieser Stellung fluchten die radialen Steueröffnungen 13,14,17 des Innen- und des Außenrohrs 9,10 sowie der Steuerbüchse 15 mit der Folge, daß über diese Steueröffnungen auch dann noch Druckluft in den vorderen Arbeitsraum gelangt, wenn sich die radialen Steueröffnungen 3 des Schlagkolbens 4 im Bereich der Eindrehung 24 befinden. Dementsprechend länger wird die Schlagkolbenstirnfläche mit Druckluft beaufschlagt, bis schließlich seine Steueröffnungen 3 die Anschlagkante 21 überfahren und die Druckluft aus dem vorderen Arbeitsraum über den das Führungsrohr 8 umgebenden Ringraum hinter der Steuerbüchse und die Entlüftungsbohrungen 7 abströmen kann und der Schlagkolben mit seiner rückwärtigen Stirnfläche auf den Anschlagring 6 trifft, um hier seine Schlagenergie abzugeben.

Sobald über den Kanal 20 Steuerluft in die Druckkammer 19 der Steuerbüchse 15 gelangt, bewegt sich diese unter dem Einfluß der Druckfeder 16 und der Steuerluft gegen die Wirkung der in der vorderen Druckkammer 18 und über die Stirnbohrung 12 im Ringraum 11 vor der Steuerbüchse anstehende Druckluft solange in Vortriebsrichtung, bis die Anschlagkante 21 auf das Außenrohr 10 trifft und die Vorlaufstellung (Fig. 2) erreicht ist.

Im Unterschied zu dem Ausführungsbeispiel der Fig. 1 bis 3 reicht bei der Umsteuerung nach den Fig. 4, 5 ein Steuerluftkanal 25 mit einer Austrittsöffnung 26 bis in eine vor einer Steuerbüchse 27 befindliche Druckkammer 35 im vorderen Teil des Ringraums 11 und ist das Innenrohr 9 mit einer Radialbohrung 28 sowie einem als Anschlag fungierenden Bund 29 versehen. Das Außenrohr besitzt eine zusätzliche Ausdrehung 30 mit radialen Steueröffnungen 31, während die Steuerbüchse 27 mit einem nach innen weisenden Anschlagring 32 sowie zusätzlichen hinteren Steueröffnungen 33 versehen ist, die in den rückwärtigen Teil des Ringraums 11 münden.

In der Vorlaufstellung (Fig. 4) wird der Arbeitsraum vor dem Schlagkolben 4 dann schlagartig entlüftet, wenn die Steueröffnungen 3 des Schlagkolbens 5 in den Bereich der hinteren Ausdrehung 30 des Außenrohrs 10 gelangen und die Druckluft aus dem vorderen Arbeitsraum über die Steueröffnungen 3, 31, 33 sowie den hinteren Teil des Ringraums 11 abströmen kann und sich die Bewegungsrichtung des Schlagkolbens unter dem Einfluß des Druckaufbaus in dem hinteren Arbeitsraum 5 umkehrt.

Um die Steuerbüchse 27 in ihre Rücklaufstellung (Fig. 5) zu verschieben, wird die Druckkammer 35 im vor der Steuerbüchse befindliche Teil des Ringraums 11 über den Steuerluftkanal 25 entlüftet, so daß die Kraft der Betriebsdruckluft, die über die Öffnung 28 in eine Druckkammer 34 gelangt, ausreicht, die Steuerbüchse in die Rücklaufstellung (Fig. 5) zu bringen. Alsdann fluchten die Steueröffnungen 13,14,17 im Innen- und im Außenrohr 9,10 sowie in der Steuerbüchse 27, so daß der Arbeitsraum vor dem Schlagkolben 4 - wie im Zusammenhang mit den Fig. 1 bis 3 beschrieben - weiterhin mit Druckluft versorgt wird, wenn die Steueröffnungen 3 des Schlagkolbens 4 in den Bereich der vorderen Ausdrehung 24 des Außenrohrs 10 gelangen.

Die Radialbohrung 28 dient dazu, die Druckkammer 34 laufend mit der Betriebsdruckluft des Rammbohrgerätes zu speisen. Dadurch bewirkt die Druckkammer 35, daß, falls der Steuerluftkanal 25 entlüftet ist, die Steuerbüchse 27 in die Rücklaufstellung geschoben wird.

Die druckluftbeaufschlagte Wirkfläche in der Kammer 34 ist kleiner als die der Kammer 35, wodurch erst ein Verschieben möglich wird. Diese Umsteuerung arbeitet ohne eine Druckfeder 16 rein pneumatisch.

Die beiden Ausführungsbeispiele unterscheiden sich dadurch voneinander, daß bei dem Ausführungsbeispiel der Fig. 1 bis 3 die Steuerluft und die Druckfeder 23 in dieselbe Richtung wirken und sich demgemäß die Steuerbüchse 15 während des Vorlaufs in ihrer vorderen Stellung (Fig. 1, 2) und während des Rücklaufs in ihrer rückwärtigen Stellung (Fig. 3) befindet. Im Gegensatz dazu wirkt die Steuerluft bei dem Ausführungsbeispiel der Fig. 4, 5 entgegengesetzt zur Laufrichtung des Rammbohrgerätes, so daß sich die Steuerbüchse 27 während des Vorlaufs in ihrer rückwärtigen Stellung (Fig. 4) und während des Rücklaufes in ihrer vorderen Stellung (Fig. 5) befindet. In beiden Fällen wird jedoch die Bewegungsumkehr des Rammbohrgeräts dadurch bewirkt, daß ein Steuerluftventil betätigt und eine gegenüber dem Schlagkolben gekapselte Steuerbüchse von der einen in die andere Arbeitsstellung bewegt wird.

Die Umsteuerung der Fig. 6 und 7 unterscheidet sich von der Umsteuerung der Fig. 5 und 6 dadurch, daß die Steuerluft durch einen im Innenrohr 9 verlaufenden Steuerluftschlauch 36 in die Druckkammer 35 gelangt. Des weiteren besitzt die Steuerbüchse 37 nur vordere Steueröffnungen 17, während die Steuerbüchse 27 vordere Steueröffnungen 17 und hintere Steueröffnungen 33 besitzt. Der Wegfall der hinteren Steueröffnungen 33 führt dazu, daß sich die Steuerbüchse 37 beim Rückwärtslauf in der hinteren (Fig. 6) und beim Vorwärtslauf in der vorderen Arbeitsstellung (Fig. 7) befindet. Da im Falle eines Lecks im Steuerluftschlauch 36 dieser unter dem Einfluß der Arbeits- bzw. Druckluft im Innenrohr 9 steht, bewegt sich die Steuerbüchse 37 bei einem Leck stets in seine Rücklaufstellung.

## Patentansprüche

1. Selbstgetriebenes Rammbohrgerät zum Herstellen von Erdbohrungen mit
- einem in einem Gehäuse (1) axial beweglichen, von Vorlauf auf Rücklauf umsteuerbaren Schlagkolben (4) mit
- einem radiale Steueröffnungen (3) aufweisenden Arbeitsraum (5),
- einem in den Arbeitsraum eintauchenden gehäusefesten Führungsrohr (8) mit mindestens einer radialen Steueröffnung (13) und
- einer in einem Ringraum (11) des Führungsrohrs (8) innen und außen in Gleitkontakt mit dem Führungsrohr geführten Steuerbüchse (15, 27).

2. Rammbohrgerät nach Anspruch 1, **dadurch gekennzeichnet, daß** das Führungsrohr aus einem Innenrohr (9) und einem Außenrohr (10) besteht.

3. Rammbohrgerät nach Anspruch 1 oder 2, **dadurch gekennzeichnet, daß** das Innenrohr (9) und die Steuerbüchse (15, 27) mit korrespondierenden Anschlägen (22, 23; 29, 32) versehen sind.

4. Rammbohrgerät nach einem der Ansprüche 1 bis 3, **dadurch gekennzeichnet, daß** das Innenrohr (9), das Außenrohr (10) und die Steuerbüchse (15, 27) mit bei Vorwärtslauf oder Rückwärtslauf gruppenweise miteinander korrespondierenden radialen Steueröffnungen (13, 14, 17; 31, 33) versehen sind.

5. Rammbohrgerät nach einem der Ansprüche 1 bis 4, **dadurch gekennzeichnet, daß** die Steuerbüchse (15, 27, 37) unter dem Einfluß einer Druckfeder (16) steht.

6. Rammbohrgerät nach einem der Ansprüche 1 bis 5, **dadurch gekennzeichnet, daß** in der Vorlaufstellung ein Steuerluftkanal (20) in eine Druckkammer (19) der Steuerbüchse (15) und eine Steueröffnung (13) des Innenrohrs (9) in eine Kammer (18) der Steuerbüchse (15) münden.

7. Rammbohrgerät nach Anspruch 6, **dadurch gekennzeichnet, daß** der Ringraum (11) und der Arbeitsraum (5) des Schlagkolbens (4) über eine Bohrung (12) miteinander verbunden sind.

8. Rammbohrgerät nach Anspruch 6 oder 7, **dadurch gekennzeichnet, daß** die Steuerluft und die Druckfeder (16) dieselbe Wirkungsrichtung besitzen.

9. Rammbohrgerät nach einem der Ansprüche 1 bis 5, **dadurch gekennzeichnet, daß** in eine Druckkammer (35) vor der Steuerbüchse (27, 37) eine Steuerluftleitung (25, 26, 36) mündet.

10. Rammbohrgerät nach einem der Ansprüche 1 bis 6, **dadurch gekennzeichnet, daß** die Wirkungsrichtung der Steuerluft und der Druckfeder (16) einander entgegengesetzt sind.

11. Rammbohrgerät nach einem der Ansprüche 1 bis 10, **dadurch gekennzeichnet, daß** das Außenrohr mit mindestens einer äußeren Ausdrehung (24, 30) versehen ist.

12. Rammbohrgerät nach einem der Ansprüche 1 bis 11, **dadurch gekennzeichnet, daß** die Steuerbüchse (27) ohne Federbeaufschlagung durch eine vorwärts- und eine rückwärtswirkende Druckkammer (18,34;19,35) in die Rücklauf- bzw. in die Vorlaufstellung bewegt wird.

13. Rammbohrgerät nach einem der Ansprüche 1 bis 3, 5, 9 bis 11, **gekennzeichnet durch** eine **durch** das Führungsrohr (8) geführte Steuerluftleitung (36).

14. Rammbohrgerät nach Anspruch 13, **gekennzeichnet durch** eine mit vorderen Steueröffnungen (17) versehene, im übrigen einen geschlossenen Mantel aufweisende Steuerbüchse (37).

15. Rammbohrgerät nach Anspruch 14, **dadurch gekennzeichnet, daß** das Aussenrohr (10) in der Vorlaufstellung der Steuerbüchse (37) hinter deren rückwärtigem Ende befindliche Steueröffnungen (31) besitzt.

## Claims

1. Self-propelled ram boring device for making earth bores having
- a striker piston (4) movable axially in a housing (1) and reversible from forward operation to reverse operation with
- an operating chamber (5) having radial control openings (3),
- a guide tube (8) entering the operating chamber and rigidly attached to the housing with at least one radial control opening (13) and
- a control sleeve (15, 27) guided in an annular chamber (11) of the guide tube (8) internally and externally in gliding contact with the guide tube.

2. Ram boring device according to Claim 1, **characterised in that** the guide tube comprises an inner tube (9) and an outer tube (10).

3. Ram boring device according to Claim 1 or 2, **characterised in that** the inner tube (9) and the control sleeve (15, 27) are provided with corresponding impact surfaces (22, 23; 29, 32).

4. Ram boring device according to one of the claims 1 to 3, **characterised in that** the inner tube (9), the outer tube (10) and the control sleeve (15, 27) are provided with radial control openings (13, 14, 17; 31, 33) corresponding with each other in groups on forward or backward operation.

5. Ram boring device according to one of the claims 1 to 4, **characterised in that** the control sleeve (15, 27, 37) is acted upon by a compression spring (16).

6. Ram boring device according to one of the claims 1 to 5, **characterised in that** in the forward operation setting a control air channel (20) opens into a pressure chamber (19) of the control sleeve (15) and a control opening (13) of the inner tube (9) opens into a chamber (18) of the control sleeve (15).

7. Ram boring device according to Claim 6, **characterised in that** the annular chamber (11) and the operating chamber (5) of the striker piston (4) are connected with each other via a bore (12).

8. Ram boring device according to Claim 6 or 7, **characterised in that** the control air and the compression spring (16) have the same direction of action.

9. Ram boring device according to one of the claims 1 to 5, **characterised in that** a control air line (25, 26, 36) opens into a pressure chamber (35) in front of the control sleeve (27, 37).

10. Ram boring device according to one of the claims 1 to 6, **characterised in that** the direction of action of the control air and the compression spring (16) are opposed to each other.

11. Ram boring device according to one of the claims 1 to 10, **characterised in that** the outer tube is provided with at least one external groove (24, 30).

12. Ram boring device according to one of the claims 1 to 11, **characterised in that** the control sleeve (27) is moved without spring-loading by a forward-acting and a backward-acting pressure chamber (18, 34; 19, 35) into the backward operation or the forward operation position.

13. Ram boring device according to one of the claims 1 to 3, 5, 9 to 11, **characterised in that** it has a control air line (36) fed through the guide tube (8).

14. Ram boring device according to Claim 13, **characterised in that** it has a control sleeve (37) provided with front control openings (17) but otherwise having an enclosed jacket.

15. Ram boring device according to Claim 14, **characterised in that** the outer tube (10) in the forward operation position of the control sleeve (37) has control openings (31) situated behind its rearward end.

## Revendications

1. Mouton de forage autopropulsé pour réaliser des forages, comprenant :
- un piston frappeur (4) mobile de manière axiale dans un carter (1) et pouvant passer de la marche avant à la marche arrière qui comporte
- un espace de travail (5) présentant des orifices de commande radiaux (3),
- un tube de guidage (8) solidaire du carter et pénétrant dans l'espace de travail, qui est muni d'au moins un orifice de commande radial (13) et
- un tiroir de distribution (15, 27) guidé dans un espace annulaire (11) du tube de guidage (8), qui est en contact glissant avec le tube de guidage à l'intérieur et à l'extérieur.

2. Mouton de forage selon la revendication 1, **caractérisé en ce que** le tube de guidage est composé d'un tube intérieur (9) et d'un tube extérieur (10).

3. Mouton de forage selon la revendication 1 ou 2, **caractérisé en ce que** le tube intérieur (9) et le tiroir de distribution (15, 27) sont munis de butées (22, 23 ; 29, 32) qui correspondent entre elles.

4. Mouton de forage selon l'une des revendications 1 à 3, **caractérisé en ce que** le tube intérieur (9), le tube extérieur (10) et le tiroir de distribution (15, 27) sont munis d'orifices de commande radiaux (13, 14, 17 ; 31, 33) qui correspondent entre eux par groupes en marche avant ou en marche arrière.

5. Mouton de forage selon l'une des revendications 1 à 4, **caractérisé en ce que** le tiroir de distribution (15, 27, 37) est sous l'influence d'un ressort de pression (16).

6. Mouton de forage selon l'une des revendications 1 à 5, **caractérisé en ce qu'**en marche avant, un canal d'air de commande (20) débouche dans une chambre de pression (19) du tiroir de distribution (15) et un orifice de commande (13) du tube intérieur (9), dans une chambre (18) du tiroir de distribution (15).

7. Mouton de forage selon la revendication 6, **caractérisé en ce que** l'espace annulaire (11) et l'espace de travail (5) du piston frappeur (4) communiquent entre eux par un perçage (12).

8. Mouton de forage selon la revendication 6 ou 7, **caractérisé en ce que** l'air de commande et le ressort de pression (16) agissent dans le même sens.

9. Mouton de forage selon l'une des revendications 1 à 5, **caractérisé en ce qu'**une conduite de commande (25, 26, 36) débouche dans une chambre de pression (35) en amont du tiroir de distribution (27, 37).

10. Mouton de forage selon l'une des revendications 1 à 6, **caractérisé en ce que** le sens d'action de l'air de commande et celui du ressort de pression (16) sont opposés.

11. Mouton de forage selon l'une des revendications 1 à 10, caractérisé en ce le tube extérieur est muni d'au moins un alésage externe (24, 30).

12. Mouton de forage selon l'une des revendications 1 à 11, caractérisé en ce le tiroir de distribution (27) est déplacé en position de marche arrière et de marche avant sans être sollicité par un ressort, par une chambre de pression (18, 34 ; 19, 35) agissant en avant et en arrière.

13. Mouton de forage selon l'une des revendications 1 à 3, 5, 9 à 11, **caractérisé par** une conduite d'air de commande (36) guidée à travers le tube de guidage (8).

14. Mouton de forage selon la revendication 13, **caractérisé par** un tiroir de distribution (37) muni d'orifices de commande avant (17) et présentant par ailleurs une enveloppe fermée.

15. Mouton de forage selon la revendication 14, **caractérisé en ce que**, lorsque le tiroir de distribution (37) est en position de marche avant, le tube extérieur (10) possède des orifices de commande (31) situés derrière l'extrémité arrière dudit tiroir de distribution.
